# EUROPÄISCHE PATENTSCHRIFT

(11) **EP 0 950 149 B1**
(45) Veröffentlichungstag und Bekanntmachung des Hinweises auf die Patenterteilung: **15.10.2003**
(21) Anmeldenummer: 98942485.8
(22) Anmeldetag: 02.07.1998
(51) Int. Cl.: F04B 1/04, F02M 63/02, F04B 53/04

(54) **RADIALKOLBENPUMPE ZUR KRAFTSTOFFHOCHDRUCKVERSORGUNG**
RADIAL PISTON PUMP FOR HIGH PRESSURE FUEL SUPPLY
POMPE A PISTONS RADIAUX POUR L'ALIMENTATION HAUTE PRESSION EN CARBURANT

(30) Priorität: 11.07.1997 DE 19729789
(43) Veröffentlichungstag der Anmeldung: 20.10.1999
(73) Patentinhaber: ROBERT BOSCH GMBH, 70442 Stuttgart (DE)
(72) Erfinder: STREICHER, Bernd, D-70794 Filderstadt (DE)
(86) Internationale Anmeldenummer: DE9801828
(87) Internationale Veröffentlichungsnummer: WO99002859

(56) Entgegenhaltungen:
- CH-A- 402 613
- DE-A- 2 505 400
- GB-A- 681 625
- US-A- 3 527 547

## Beschreibung

Die Erfindung betrifft eine Radialkolbenpumpe zur Kraf tscoffhochcruckversorgung bei Kraftstoffeinspritzsystemen von Erennkraftmaschinen, insbesondere bei einem Common-Rail-Einspritzsystem, mit einer in einem Pumpengehäuse gelagerten Antriebswelle, die exzentrisch ausgebildet ist oder in Umfangsrichtung mehrere nockenartige Erhebungen aufweist, und mit vorzugsweise mehreren bezüglich der Antriebswelle radial in einem jeweiligen Zylinderraum angeordneten Kolben, die bei Umdrehen der Antriebswelle in dem Zylinderraum in radialer Richtung hin- und herbewegbar sind, und mit Rückschlagventilen auf der Ansaugseite und der Hochdruckseite, wobei für jeden Kolben ein den jeweiligen Zylinderraum bildendes metallisches Gehäuseteil mit einer Kraftstoffzuführöffnung und einer Kraftstoffabführöffnung vorgesehen ist.

Bei derartigen Radialkolbenpumpen ist das Gehäuseteil über eine Anzahl von elastomeren Dichtungselementen gegen andere Gehäusebereiche abgestützt und abgedichtet. Dies führt zu einer undefinierten Anordnung der Bauteile der Pumpe.

Eine Radialkolben pumpe mit einem Dichtungselement aus Kupfer ist aus CH-A- 402 613 bekannt.

Hiervon ausgehend liegt der vorliegenden Erfindung die Aufgabe zugrunde, eine bis 2000 bar hochdruckdichte Radialkolbenpumpe zu schaffen, bei der die hochdruckbeaufschlagten Bauteile und deren Dichtstellen voneinander entkoppelt und im montierten Zustand statisch exakt definiert sind.

Diese Aufgabe wird bei einer Radialkolbenpumpe der eingangs beschriebenen Art erfindungsgemäß dadurch gelöst, dass das Gehäuseteil bezüglich der Antriebswelle von radial außen mit ebener Anlagefläche gegen einen metallischen Gehäusegrundkörper anliegt und ein vorspringender zum Zylinderraum konzentrischer antriebswellenzugewandter Abschnitt des Gehäuseteils sich durch eine radiale Öffnung des Gehäusegrundkörpers hindurch in Richtung auf die Antriebswelle erstreckt, dass in der ebenen Anlagefläche die Kraftstoffzuführöffnung und die Kraftstoffabführöffnung münden und mit weiteren Zuführ- bzw. Abführöffnungen in dem Gehäusegrundkörper fluchten, und dass das Gehäuseteil über Schrauben derart gegen den Gehäusegrundkörper angezogen ist, dass die Anlageflächen ohne Zwischenordnung von Dichtungselementen eine Hochdruckabdichtung bewirken.

Während bei der vorbekannten Radialkolbenpumpe auch die Hochdruckabdichtung über elastomere zwischengeordnete Dichtungselemente erreicht wurde und die Montage der die Hochdruckseite begrenzenden Komponenten - wie eingangs erwähnt - einen Kraftfluss über mehrere Komponenten umfasste, was zu einer statischen Unbestimmtheit führte, wird mit der Erfindung vorgeschlagen, die Abdichtung über ebene metallische Anlageflächen des jeweiligen radial äußeren Gehäuseteils und des Gehäusegrundkörpers, die gegeneinander angezogen werden, zu bewirken. Die Kraftstoffzufuhr und die Kraftstoffabfuhr in bzw. aus dem Zylinderraum erfolgt über die jeweilige Kraftstoffzuführöffnurig und die Kraftstoff abführöffnung, die einerseits im Ansaug- oder Verdichtungsraum und andererseits in der gegen den Gehäusegrundkörper zugewandten Anlagefläche des Gehäuseteils münden. Das Gehäuseteil kann statisch genau bestimmt ohne Zwischenordnung irgendwelcher Dichtungselemente an den Gehäusegrundkörper anliegen. Beim Anziehen des Gehäuseteils gegen den Gehäusegrundkörper erfolgt eine sog. harte Abdichtung durch die metallischen Anlageflächen des radial äußeren Gehäuseteils und des Gehäusegrundkörpers.

Vorzugsweise sind alle mit Hochdruck beaufschlagten Dichtstellen von gegeneinander angezogenen metallischen Bauteilen ohne Zwischenordnung zusätzlicher Dichtungselemente gebildet.

Hierfür werden die Oberflächen der dichtend gegeneinander anliegenden metallischen Bauteile bearbeitet, insbesondere geläppt, um eine erwünschte Oberflächenrauhigkeit zu erzeugen. Wenn das Läppen nur schwer oder gar nicht durchführbar ist, weil ein betreffendes Bauteil einen vorspringenden Zapfen o.dgl. aufweist, so kann eine zur Ausbildung einer harten Abdichtung (Metall auf Metall) ausreichende Oberflächenbeschaffenheit auch durch Hartdrehen, d.h. spanabhebende Bearbeitung nach der Wärmeaushärtung, erreicht werden.

Um eine korrekte Montageposition sicherzustellen, hat es sich als vorteilhaft erwiesen, dass der vorspringende antriebswellenzugewandte Abschnitt des Gehäuseteils einen Zentrierbund bildet, mit dem das Gehäuseteil in der radialen Öffnung des Gehäusegrundkörpers positionierbar ist.

Um den beim Verdichtungshub der Pumpenkolben nicht nutzbaren Totraum so klein wie möglich zu halten und damit den Wirkungsgrad der Radialkolbenpumpe zu erhöhen, erweist es sich als vorteilhaft, wenn das ansaugseitige und das hochdruckseitige Rückschlagventil in das jeweilige den Zylinderraum bildende Gehäuseteil integriert sind.

Der Zylinderraum könnte von einer radial nach außen verlaufenden Sacklochbohrung in dem Gehäuseteil gebildet sein. Um die Wandung des Zylinderraums in geeigneter Weise bearbeiten zu können, z.B. zu läppen, erweist es sich indessen als vorteilhaft, wenn das Gehäuseteil eine den Zylinderraum bildende zur Antriebswelle radial verlaufende Durchgangsöffnung aufweist, die radial außen von einem metallischen Verschlusselement, das in die Durchgangsöffnung eingeschraubt ist, verschlossen ist.

Zur Abdichtung der Durchgangsöffnung durch das metallische Verschlusselement wird dieses in vorteilhafter Weise mit seiner Stirnseite gegen eine axiale Stufe in der Durchgangsöffnung derart angezogen, dass eine hochdruckdichte Abdichtung erreicht ist.

In weiterer Ausbildung dieses Erfindungsgedankens ist an der Stirnseite des Verschlusselements eine kantige oder sickenförmige umlaufende Erhebung ausgebildet, die beim Anziehen der Bauteile gegeneinander zu einer dichtenden plastischen Verformung entlang der Erhebung führt. Die Erhebung selbst wird jedoch nicht verformt sondern bildet nur die harte Abdichtung der ebenen Flächen.

Diese als Beißkantentechnik bezeichnete Abdichtung ist nicht auf die Abdichtung der radialen Durchgangsöffnung in dem den Zylinderraum bildenden Gehäuseteil mittels des Verschlusselements beschränkt, sondern auch auf andere Einsatzteile, insbesondere einschraubbare Teile, wie z.B. den Verschluss einer Zugangsöffnung zu einem Rückschlagventil, oder einen einschraubbaren Hochdruckstutzen anwendbar.

Weitere Merkmale, Einzelheiten und Vorteile der Erfindung ergeben sich aus der zeichnerischen Darstellung der nachfolgenden Beschreibung einer bevorzugten Ausführungsform der erfindungsgemäßen Radialkolbenpumpe. In der Zeichnung zeigt:
- Figur 1: eine Draufsicht auf eine Ausführungsform der erfindungsgemäßen Radiälkolbenpumpe in Richtung der Antriebswelle;
- Figur 2: einen Längsschnitt entlang der Linie II-II in Figur 1;
- Figur 3: eine Draufsicht auf das radial äußere einen Zylinderraum bildende Gehäuseteil in Richtung der Pfeile III-III in Figur 2; und
- Figur 4: einem Ausschnit aus Figur 2 in vergrößerter Darstellung.

Die Figuren 1 und 2 zeigen eine Radialkolbenpumpe zur Kraftstoffhochdruckversorgung bei Kraftstoffeinspritzsystemen, insbesondere bei Common-Rail-Systemen, von Brennkraftmaschinen. Die Radialkolbenpumpe ist mit einer integrierten Bedarfsmengenregelung konzipiert. Als Regelkonzept wird das Prinzip der Saugdrosselregelung verfolgt. Die Kraftstoffzufuhr und Dimensionierung erfolgt über eine nicht dargestellte Zumesseinheit.

Die Radialkolbenpumpe umfasst eine in einem insgesamt mit dem Bezugszeichen 2 bezeichneten Pumpengehäuse gelagerte Antriebswelle 4 mit einem exzentrisch ausgebildeten Wellenabschnitt 6. Auf dem exzentrischen Weilenabschnitt 6 ist eine Ablaufbuchse 8 vorgesehen, gegenüber der der Wellenabschnitt 6 drehbar ist. Gegen die äußere Mantelfläche der Ablaufbuchse 8, die zylindrisch oder polygonal ausgebildet sein kann, stützen sich drei jeweils um 120° zueinander versetzt in radialer Richtung angeordnete Kolben 10 ab. Die Kolben 10 umfassen einen in einem Zylinderraum 12 geführten Stößel 14, an dessen der Antriebswelle 4 zugewandtem Ende ein tellerförmiger Anlageabschnitt 16 ausgebildet ist, mit dem der jeweilige Kolben 10 gegen die äußere Mantelfläche der Ablaufbuchse 8 unter Vorspannung einer Feder 18 abgestützt ist. Der Zylinderraum 12 eines jeweiligen Stößels 14 wird von einen radial zur Antriebswelle 4 verlaufenden Durchgangsöffnung 20 und einem radial in diesen Durgangsöffnung beweglichen Pumpenkolben 10 in einem radial äußeren Gehäuseteil 22 gebildet. Das Gehäuseteil 22 ist im Wesentlichen blockförmig und weist eine der Antriebswelle 4 zugewandte zur Längsrichtung der Durchgangsöffnung 20 senkrecht verlaufende Anlagefläche 26 auf, mit der das Gehäuseteil 22 gegen eine gleichfalls ebene von der Antriebswelle 4 radial nach außen abgewandte Anlagefläche 28 eines Gehäusegrundkörpers 30 anliegt.

In einen durchmessererweiterten radial äußeren Endabschnitt 31 der Durchgangsöffnung 20 ist ein als Verschlussschraube ausgebildetes Verschlusselement 32 dichtend eingeschraubt. Zwischen der Stirnseite 34 des Verschlusselements 32 und einer axialen Stufe 36 in der Durchgangsöffnung 20 ist ein scheibenförmiges Element 38 mit einer zentralen Öffnung 40 und mit mindestens einer von der zentralen Öffnung 40 ausgehenden radialen Öffnung 42 eingesetzt. Die radiale Öffnung 42 kommuniziert mit einer Kraftstoffzuführöffnung 44 und 46 in dem Gehäuseteil 22, welche in die Anlagefläche 26 des Gehäuseteils 22 mündet und mit einer weiteren Zuführöffnung 47 in dem Gehäusegrundkörper 30 fluchtet. Ein ansaugseitiges Rückschlagventil 48 ist auf der pumpenkolbenzugewandten Seite des scheibenförmigen Elements 38 vorgesehen. Es umfasst eine topfförmige Halterung, in der eine Druckfeder untergebracht ist, die einen scheibenförmigen Ventilkörper gegen die zentrale Öffnung 40 in dem Scheibenelement 38 vorspannt.

Von dem Zylinderraum 12 führt eine Kraftstoffabführöffnung 60 weg, in der ein hochdruckseitiges Rückschlagventil 62 untergebracht ist und die in eine weitere Kraftstoffabführöffnung 61 führt, welche ebenfalls in der Anlagefläche 26 des Gehäuseteils 22 mündet und mit einer weiteren zu einem Hochdruckstutzen 64 führenden Abführleitung 65 fluchtet.

Das Gehäuseteil 22 umfasst einen zur Antriebswelle 4 vorspringenden und zum Zylinderraum 12 konzentrischen Abschnitt 66, der in eine radiale Öffnung 67 in dem Gehäusegrundkörper 30 eingreift. Am Übergang von der Anlagefläche 26 zu dem Abschnitt 66 ist ein Zentrierbund 68 vorgesehen, mit dem das Gehäuseteil 22 in der radialen Öffnung 67 positioniert ist. Das Gehäuseteil 22 ist über Schrauben 69 gegen den Gehäusegrundkörper 30 derart angezogen, dass die Anlagefläche 26 des Gehäuseteils 22 und die Anlagefläche 28 des Gehäusegrundkörpers 30 in direkter metallischer Anlage aneinander eine Hochdruckabdichtung bewirken, so dass die Kraftstoffzuführöffnungen 46, 47 und die weiteren Zuführ- bzw. Abführöffnungen 61, 65 in dem Gehäusegrundkörper 30 abgedichtet sind, und zwar ohne dass zusätzliche Dichtungselemente verwendet werden müssen. Auf diese Weise ist im montierten Zustand der Radialkolbenpumpe eine statisch genau definierte Lage des Gehäuseteils 22 am Gehäusegrundkörper 30 erreicht, und sämtliche Hockdruckdichtstellen sind voneinander entkoppelt. Dadurch, dass die Rückschlagventile 48,62 in dem radial äußeren Gehäuseteil 22 untergebracht sind, ist dieses Gehäuseteil als Baugruppe vormontierbar und gesondert druckprüfbar.

Die Abdichtung des durchmessererweiterten radial äußeren Endabschnitts 31 der Durchgangsöffnung 20 durch das eingeschraubte Verschlusselement 32 erfolgt dadurch, dass an der Stirnseite 34 des Verschlusselements 32 eine um die zentrale Öffnung 40 in dem Scheibenelement 38 umlaufende sickenförmige Erhebung 70, eine sogenannte Beisskante, vorgesehen ist, die sich beim Anziehen des Verschlusselements 32 in das Metall des Scheibenelements 38 "eingräbt". Hierdurch wird das Scheibenelement 38 mit seiner gegenüberliegenden Seite derart gegen die axiale hartgedrehte Stufe 36 gedrückt, dass auch dort eine Hochdruckabdichtung erzielt wird.

In entsprechender Weise ist auch an der Stirnseite 72 des Hochdruckstutzens 64 eine Beisskante 74 ausgebildet. Auch eine Verschlussschraube 76, welche eine Montage- und Zugangsöffnung zu dem hochdruckseitigen Rückschlagventil 62 verschließt, ist mit einer Beisskante gegen eine Stufe angezogen.

Bei Umdrehung der Antriebswelle 4 aus der in Figur 2 dargestellten Stellung wird der Kolben 10 unter Wirkung der Druckfeder 18 aus dem Zylinderraum 12 herausbewegt. Hierdurch sinkt der Druck im Zylinderraum, und bei Unterschreiten eines Öffnungsdrucks öffnet das ansaugseitige Rückschlagventil 48, so dass Kraftstoff über die Zuführöffnung 46, 44, 42, 40 in den Zylinderraum angesaugt wird. Beim anschließenden Verdichtungshub schließt das Rückschlagventil 48 und das hochdruckseitige Rückschlagventil 62 öffnet, so dass unter Hochdruck stehender Kraftstoff über die Abführöffnung 60, 61, 65 zum Hochdruckstutzen 64 gefördert werden kann.

## Patentansprüche

1. Radialkolbehpumpe zur Kraftstoffhochdruckversorgung bei Kraftstoffeinspritzsystemen von Brennkraftmaschinen, insbesondere bei einem Common-Rail-Einspritzsystem, mit einer in einem Pumpengehäuse (2) gelagerten Antriebswelle (4), die exzentrisch ausgebildet ist oder in Umfangsrichtung mehrere nockenartige Erhebungen aufweist, und mit vorzugsweise mehreren bezüglich der Antriebswelle radial in einem jeweiligen Zylinderraum (12) angeordneten Kolben (10), die bei Umdrehen der Antriebswelle (4) in dem Zylinderraum in radialer Richtung hin- und her bewegbar sind, und mit Rückschlagventilen (48, 62) auf der Ansaugseite und der Hochdruckseite, wobei für jeden Kolben (10) ein den jeweiligen Zylinderraum (12) bildendes metallisches Gehäuseteil (22) mit einer Kraftstoffzuführöffnung (46, 44) und einer Kraftstoffabführöffnung (60, 61) vorgesehen ist, wobei das Gehäuseteil (22) bezüglich der Antriebswelle (4) von radial außen mit ebener Anlagefläche (26) gegen eine ebene Anlagefläche (28) des metallischen Gehäusegrundkörper (30) anliegt und wobei in der ebenen Anlagefläche (26) die Kraftstoffzuführöffnung (46) und die Kraftstoffabführöffnung (61) münden und mit weiteren Zuführ- bzw. Abführöffnungen (47, 65) in dem Gehäusegrundkörper (30) fluchten, **dadurch gekennzeichnet, dass** ein vorspringender zum Zylinderraum (12) konzentrischer antriebswellenzugewandter Abschnitt (66) des Gehäuseteils (22) sich durch eine radiale Öffnung (67) des Gehäusegrundkörpers (30) hindurch in Richtung auf die Antriebswelle (4) erstreckt, und dass das Gehäuseteil (22) über Schrauben (69) derart gegen den Gehäusegrundkörper (30) angezogen ist, **dass** die Anlageflächen (26, 28) ohne Zwischenordnung von Dichtungselementen eine Hochdruckabdichtung bewirken.

2. Radialkolbenpumpe nach Anspruch 1, **dadurch gekennzeichnet, dass** alle mit Hochdruck beaufschlagten Dichtstellen von gegeneinander angezogenen metallischen Bauteilen (22, 30; 32, 38; 64, 30; 22, 76) ohne Zwischenordnung zusätzlicher Dichtungselemente gebildet sind.

3. Radialkolbenpumpe nach Anspruch 1 oder 2, **dadurch gekennzeichnet, dass** der vorspringende antriebswellenzugewandte Abschnitt (66) des Gehäuseteils (22) einen Zentrierbund (68) bildet, mit dem das Gehäuseteil (22) in der radialen Öffnung (67) des Gehäusegrundkörpers (30) positionierbar ist.

4. Radialkolbenpumpe nach einem der vorstehenden Ansprüche, **dadurch gekennzeichnet, dass** das ansaugseitige und das hochdruckseitige Rückschlagventil (48, 62) in das Gehäuseteil (22) integriert sind.

5. Radialkolbenpumpe nach einem der vorstehenden Ansprüche, **dadurch gekennzeichnet, dass** das Gehäuseteil (22) eine den Zylinderraum (12) bildende zur Antriebswelle (4) radial verlaufende Durchgangsöffnung (20) aufweist, die radial außen von einem metallischen Verschlußelement (32), das in die Durchgangsöffnung (20) eingeschraubt ist, verschlossen ist.

6. Radialkolbenpumpe nach Anspruch 5, **dadurch gekennzeichnet, dass** das metallische Verschlußelement (32) mit seiner Stirnseite (34) gegen eine axiale Stufe (36) in der Durchgangsöffnung (20) derart angezogen ist, dass eine hochdruckdichte Abdichtung bewirkt wird.

7. Radialkolbenpumpe nach Anspruch 6, **dadurch gekennzeichnet, dass** an der Stirnseite (34) des Verschlußelements (32) eine kantige oder sickenförmige umlaufende Erhebung (70) ausgebildet ist, die beim Anziehen der Bauteile gegeneinander zu einer dichtenden plastischen Verformung entlang der Erhebung führt.

8. Radialkolbenpumpe nach einem der vorstehenden Ansprüche, **dadurch gekennzeichnet, dass** an einer der gegeneinander anliegenden Dichtflächen der metallischen Bauteile (32, 38, 22; 64, 30; 76, 22)) eine kantige oder sickenförmige Erhebung (70, 74) ausgebildet ist, die beim Anziehen der Bauteile gegeneinander zu einer dichtenden plastischen Verformung entlang der Erhebung führt.

## Claims

1. Radial piston pump for high-pressure fuel supply in fuel injections systems of internal combustion engines, in particular in a common-rail injection system, with a drive shaft (4) which is mounted in a pump casing (2) and is designed eccentrically or has a plurality of cam-like elevations in the circumferential direction, and with preferably a plurality of pistons (10) which are arranged in a respective cylinder space (12) radially with respect to the drive shaft and are moveable back and forth in the radial direction in the cylinder space during the rotation of the drive shaft (4), and with non-return valves (48, 62) on the intake side and the high-pressure side, there being provided for each piston (10) a metallic casing part (22) forming the respective cylinder space (12) and having a fuel supply orifice (46, 44) and a fuel discharge orifice (60, 61), the casing part (22) coming to bear, radially from outside with respect to the drive shaft (4), with a plane bearing surface (26) against a plane bearing surface (28) of the metallic basic casing body (30), and the fuel supply orifice (46) and the fuel discharge orifice (61) issuing in the plane bearing surface (26) and being aligned with further supply and discharge orifices (47, 65) in the basic casing body (30), **characterized in that** a projecting portion (66) of the casing part (22), the said portion being concentric to the cylinder space (12) and facing the drive shaft, extends through a radial orifice (67) of the basic casing body (30) in the direction of the drive shaft (4), and **in that** the casing part (22) is tightened against the basic casing body (30) via screws (69) , in such a way that the bearing surfaces (26, 28) bring about high-pressure sealing-off, without sealing elements being interposed.

2. Radial piston pump according to Claim 1, **characterized in that** all the sealing points, subjected to high pressure, of metallic components (22, 30; 32, 38; 64, 30; 22, 76) tightened against one another are formed, without additional sealing elements being interposed.

3. Radial piston pump according to Claim 1 or 2, **characterized in that** the projecting portion (66) of the casing part (22), the said portion facing the drive shaft, forms a centring collar (68), by means of which the casing part (22) can be positioned in the radial orifice (67) of the basic casing body (30).

4. Radial piston pump according to one of the preceding claims, **characterized in that** the intake side and the high-pressure-side non-return valve (48, 62) are integrated into the casing part (22).

5. Radial piston pump according to one of the preceding claims, **characterized in that** the casing part (22) has a passage orifice (20) which forms the cylinder space (12) and runs radially to the drive shaft (4) and which is closed radially on the outside by a metallic closing element (32) which is screwed into the passage orifice (20).

6. Radial piston pump according to Claim 5, **characterized in that** the metallic closing element (32) is tightened with its end face (34) against an axial step (36) in the passage orifice (20) in such a way that sealing-off tight to high pressure is brought about.

7. Radial piston pump according to Claim 6, **characterized in that** the end face (34) of the closing element (32) has formed on it an angular or bead-shaped continuous elevation (70) which, when the components are tightened against one another, leads to sealing plastic deformation along the elevation.

8. Radial piston pump according to one of the preceding claims, **characterized in that** one of the sealing surfaces, coming to bear against one another, of the metallic components (32, 38, 22; 64, 30; 76, 22) has formed on it an angular or bead-shaped elevation (70, 74) which, when the components are tightened against one another, leads to sealing plastic deformation along the elevation.

## Revendications

1. Pompe à pistons radiaux pour l'alimentation à haute pression de carburant dans des systèmes d'injection de carburant de moteurs à combustion interne, en particulier dans un système d'injection par rampe commune (Common Rail), avec un arbre d'entraînement (4) monté dans un boîtier de pompe (2), et qui est excentrique ou qui présente plusieurs excroissances en forme de cames dans le sens périphérique, avec de préférence plusieurs pistons (10) disposés radialement par rapport à l'arbre d'entraînement dans une chambre de cylindre respective (12), et pouvant se déplacer en va-et-vient en direction radiale dans la chambre de cylindre du fait de la rotation de l'arbre d'entraînement (4), avec des soupapes anti-retour (48, 62) du côté de l'aspiration et du côté de la haute pression, dans laquelle pour chaque piston (10) une partie de boîtier métallique (22) formant la chambre de cylindre respective (12) est prévue avec une ouverture d'arrivée de carburant (46, 44) et une ouverture de sortie de carburant (60, 61), la partie de boîtier (22) reposant radialement par l'extérieur par rapport à l'arbre d'entraînement (4) avec une surface d'appui plane (26) contre une surface d'appui plane (28) du corps de base de boîtier métallique (30), et dans laquelle l'ouverture d'arrivée de carburant (46) et l'ouverture de sortie du carburant (61) débouchent dans la surface d'appui plane (26) et sont alignées avec d'autres ouvertures d'arrivée et de sortie (47, 65) dans le corps de base de boîtier (30),
**caractérisée en ce qu'**
une partie (66) de la partie de boîtier (22), tournée vers l'arbre d'entraînement, concentrique et en saillie vers la chambre de cylindre (12), s'étend en direction de l'arbre d'entraînement (4) à travers une ouverture radiale (67) du corps de base de boîtier (30), et la partie de boîtier (22) est serrée par des vis (69) contre le corps de base de boîtier (30) de telle façon que les surfaces d'appui (26, 28) assurent une étanchéité à la haute pression sans interposition d'éléments d'étanchéité.

2. Pompe à pistons radiaux selon la revendication 1,
**caractérisée en ce que**
tous les points d'étanchéité exposés à la haute pression de pièces métalliques serrées les unes contre les autres (22, 30; 32, 38; 64, 30; 22, 76) sont réalisés sans interposition d'éléments d'étanchéité supplémentaires.

3. Pompe à pistons radiaux selon la revendication 1 ou 2,
**caractérisée en ce que**
la partie (66) de la partie de boîtier (22), en saillie et tournée vers l'arbre d'entraînement, forme un bourrelet de centrage (68), avec lequel la partie de boîtier (22) peut être positionnée dans l'ouverture radiale (67) du corps de base de boîtier (30).

4. Pompe à pistons radiaux selon l'une quelconque des revendications précédentes,
**caractérisée en ce que**
les soupapes anti-retour du côté de l'aspiration et du côté de la haute pression (48, 62) sont intégrées dans la partie de boîtier (22).

5. Pompe à pistons radiaux selon l'une quelconque des revendications précédentes,
**caractérisée en ce que**
la partie de boîtier (22) présente une ouverture traversante (20) orientée radialement par rapport à l'arbre d'entraînement (4) pour former la chambre de cylindre (12), et qui est fermée radialement par l'extérieur par un élément de fermeture métallique (32), vissé dans l'ouverture traversante (20).

6. Pompe à pistons radiaux selon la revendication 5,
**caractérisée en ce que**
l'élément de fermeture métallique (32) est serré par sa face frontale (34) contre un épaulement axial (36) dans l'ouverture traversante (20), de façon à assurer une étanchéité résistant à la haute pression.

7. Pompe à pistons radiaux selon la revendication 6,
**caractérisée en ce que**
sur la face frontale (34) de l'élément de fermeture (32) est formée une surélévation périphérique (70) en forme d'arête ou de moulure, qui conduit à une déformation plastique d'étanchéité le long de la surélévation lors du serrage des pièces l'une contre l'autre.

8. Pompe à pistons radiaux selon l'une quelconque des revendications précédentes,
**caractérisée en ce que**
sur une des surfaces d'appui appliquées l'une contre l'autre des pièces métalliques (32, 38, 22; 64, 30; 76, 22) est formée une surélévation (70, 74) en forme d'arête ou de moulure, qui conduit à une déformation plastique d'étanchéité le long de la surélévation lors du serrage des pièces l'une contre l'autre.
